# EUROPÄISCHE PATENTSCHRIFT

(11) **EP 0 407 379 B1**
(45) Veröffentlichungstag und Bekanntmachung des Hinweises auf die Patenterteilung: **18.03.1992**
(21) Anmeldenummer: 88905724.6
(22) Anmeldetag: 26.07.1988
(51) Int. Cl.: G06K 15/12, B41J 2/435

(54) **ZEICHENGENERATOR FÜR EINEN NICHTMECHANISCHEN DRUCKER**
CHARACTER GENERATOR FOR A NON-MECHANICAL PRINTER
GENERATEUR DE CARACTERES POUR DISPOSITIF D'IMPRESSION NON MECANIQUE

(30) Priorität: 15.03.1988 DE 3808636
(43) Veröffentlichungstag der Anmeldung: 16.01.1991
(73) Patentinhaber: Siemens Nixdorf Informationssysteme Aktiengesellschaft, 33102 Paderborn (DE)
(72) Erfinder: CREUTZMANN, Edmund, D-8000 München 60 (DE); MAIER, Manfred, D-8000 München 45 (DE); HACKE, Hans, Jürgen, D-8000 München 71 (DE)
(74) Vertreter: Fuchs, Franz-Josef, Dr.-Ing.
(86) Internationale Anmeldenummer: DE8800465
(87) Internationale Veröffentlichungsnummer: WO8908896

(56) Entgegenhaltungen:
- DE-A- 3 223 031
- DE-C- 3 031 295
- US-A- 4 536 778
- IBM TECHNICAL DISCLOSURE BULLETIN, Vol. 25 No. 7A, December 1982, pages 3368-3370: "LED ARRAY PRINT HEAD CONFIGURATION"

## Beschreibung

Die Erfindung bezieht sich auf einen Zeichengenerator für einen nicht mechanischen Drucker.

Aus der W0-87/02162 ist bereits ein Zeichengenerator für einen nichtmechanischen Drucker bekannt. Dieser Zeichengenerator enthält in einer Belichtungszeile eine Vielzahl von Lichtquellen, die beispielsweise als Leuchtdioden ausgebildet sind. Unter Verwendung der Lichtquellen wird auf einer Umdrucktrommel ein latentes, elektrostatisches Bild erzeugt. Bei einem derartigen Zeichengenerator können alle die Belichtungszeile bildenden Bauteile, wie die Leuchtdioden, Ansteuerschaltungen und Zuleitungen auf einem gemeinsamen Träger fest montiert, beispielsweise geklebt sein. Der Träger hat eine Länge, die mindestens so groß ist, wie die Breite der ganzen Belichtungszeile.

Bei einem derartigen Zeichengenerator ist es nicht möglich, ein einzelnes defektes Bauteil, beispielsweise eine einzelne Leuchtdiode oder einen einzelnen integrierten Schaltkreis ohne weiteres auszutauschen. Ein Zeichengenerator enthält üblicherweise mehrere 100 Bauteile, so daß bei einem Ausfall eines Bauteils auch alle noch guten Bauteile mit verworfen werden müssen.

Aus der DE-C2-30 31 295 ist eine optoelektronische Aufzeichnungsvorrichtung bekannt, bei der mit Hilfe von Leuchtdioden, die gruppenweise in zueinander versetzten Reihen auf verschraubten Keramikplatten eines Trägerelementes angeordnet sind, über eine Lichtwellenleiteranordnung latente elektrostatische Bilder von zu druckenden alphanumerischen Zeichen auf einer lichtempfindlichen Oberfläche, beispielsweise einer Fotoleitertrommel, erzeugt werden. Die Lichtwellenleiteranordnung besteht aus mehreren Gradientenfasern, die in einem Matrixmaterial so eingebettet sind, daß es durch die Linsenwirkung der Gradientenfasern zu einer Bildinformationsübertragung kommt.

In der DE-A1-32 23 031 ist ein Drucker mit einem optischen Druckkopf zum zeilenweisen Aufzeichnen von Grafik- und Textinformationen beschrieben, bei dem über Anlageflächen aneinanderstoßende Lichtemissionsanordnungen mit einer Vielzahl von Lichtemissionselementen zusammen mit Steuerelementen auf einer Trägerplatte aus Keramik angeordnet sind und über eine Abbildungsoptik Lichtpunkte entsprechend der aufzuzeichnenden Information auf einer lichtempfindlichen Oberfläche abgebildet werden. Die vorzugsweise in einer Reihe oder in zwei Reihen gestaffelt angeordneten Lichtemissionselemente der Lichtemissionsanordnungen weisen lichtemittierende Flächen auf, die zur Erzeugung eines einwandfrei löschbaren latenten elektrostatischen Bildes auf der lichtempfindlichen Oberfläche parallelogrammartig ausgebildet sind. Zum Abführen der thermischen Energie von den auf der Trägerplatte angeordneten Bauelementen ist weiterhin ein Kühlkörper vorgesehen, der mit der Trägerplatte wärmeleitend verbunden ist. Bei einem derartig ausgebildeten Zeichengenerator ist es ebenfalls ohne weiteres nicht möglich, einzelne defekte Lichtemissionselemente auf den Lichtemissionsanordnungen separat, ohne Vorwurf der gesamten Trägerplatte auszutauschen.

In der US-A-4,536,778 ist ein modular aufgebauter Zeichengenerator einer elektrofotografischen Druckeinrichtung beschrieben, mit dem Informationen zeilenweise auf einer lichtempfindlichen Oberfläche, beispielsweise einer Fotoleitertrommel, aufgezeichnet werden. Für diesen Aufzeichnungsvorgang sind auf einer Metallschiene mehrere lichtemittierende Module befestigt. Typisch für die einzelnen Module ist jeweils eine elektrisch und thermisch leitfähige Grundplatte, auf der eine Vielzahl von lichtemittierenden Chipelementen in einer Belichtungszeile befestigt ist. Die Länge jeder Grundplatte ist dabei vorzugsweise kleiner als die Länge der auf der Grundplatte befindlichen Chipelemente. Zur Bildung einer homogenen Belichtungszeile werden die einzelnen Grundplatten mit den über die Grundplattenbegrenzung hinausragenden lichtemittierenden Chipelementen, eng aneinanderliegend, auf die Metallschiene geklebt. Das Hinausragen der Chipelemente über die Grundplattenbegrenzung hat den Nachteil, daß die dünnen Chipelemente bei unsachgemäßer Handhabung der Module beschädigt werden. Darüber hinaus ist es von Nachteil, daß die eng aneinanderliegenden Grundplatten durch thermische Spannungen, die bei einer großen Wärmeverlustleistung des Zeichengenerators bzw. der lichtemittierenden Module auftreten, sich gegebenenfalls so stark ausdehnen, daß die über die Grundplattenbegrenzung hinausragenden dünnen lichtemittierenden Chipelemente zerbrechen können.

Der Erfindung liegt daher die Aufgabe zugrunde, einen Zeichengenerator für einen nichtmechanischen Drucker anzugeben, bei dem der Verwurf bei einem Ausfall eines Bauteils minimal wird.

Erfindungsgemäß wird die Aufgabe bei dem Zeichengenerator der eingangs genannten Art durch die im Patentanspruch 1 angegebenen Merkmale gelöst.

Durch die modulare Aufbautechnik des Zeichengenerators wird die Gesamtlänge der Belichtungszeile in mehrere Teile, vorzugsweise gleicher Länge unterteilt. Die Aufteilung der die Belichtungszeile bildenden Bauteile erfolgt entsprechend den gebildeten Teillängen. Die Einheit einer Teillänge stellt ein Modul dar. Das Modul enthält alle Bauteile, die zum Betrieb der Lichtquellen erforderlich sind. Dies sind außer den Lichtquellen insbesondere die Ansteuerschaltkreise sowie die Zuleitungen für die elektronischen Signale und die Stromversorgung.

Durch die Modulbauweise können auf einfache Weise unterschiedliche Druckbreiten realisiert werden. Außerdem ergibt sich der Vorteil, daß ein Modul nach Lösen der mechanischen und elektrischen Verbindung leicht gegen ein neues Modul ausgetauscht werden kann, wenn beim Betrieb des Zeichengenerators ein oder mehrere Bauteile eines Moduls ausfallen. Die übrigen Module bleiben weiterhin einsatzfähig. Damit ist eine Reparaturmöglichkeit gegeben, die erhebliche Vorteile gegenüber den bisherigen Zeichengeneratoren bietet. Es ist durch die Modulbauweise auch möglich, Zeichengeneratoren mit einer sehr breiten Druckbreite wirtschaftlich herzustellen.

Die einzelnen Module werden auf einem Modulträger aneinandergereiht aufgebaut, so daß eine durchgehende Belichtungszeile entsteht, deren Gesamtlänge vorzugsweise ein ganzzahliges Vielfaches der Modullänge beträgt. Entscheidend ist dabei, daß an der Stoßstelle zwischen zwei benachbarten Modulen kein zusätzlicher Spalt entsteht, der die Homogenität bzw. die Äquidistanz in der Belichtungszeile stören würde. Der Abstand zwischen zwei Lichtquellen legt die maximal mögliche Spaltbreite fest und ist durch die Forderung des Druckrasters vorgegeben.

Der Zeichengenerator gemäß der Erfindung ist für sehr hohe Druckleistungen geeignet und da eine Vielzahl von Lichtquellen vorhanden ist, entsteht eine hohe Wärmeverlustleistung, die abgeführt werden muß. Dies wird dadurch erreicht, daß die Module eine Metallplatte mit sehr guter Wärmeleitfähigkeit aufweisen, auf der die Bauteile angebracht sind. Als Material wird vorzugsweise Kupfer verwendet. Durch eine geeignete Verbindungstechnik wird ein sehr guter thermischer Kontakt sichergestellt. Der Modulträger besteht vorzugsweise aus demselben Metall wie die Platten der Module,um Wärmespannungen, die den hochpräzisen Aufbau beeinträchtigen könnten zu vermeiden. Die Auflageflächen der Module und des Modulträgers sind derart ausgebildet, daß eine sehr gute Wärmeleitfähigkelt vorhanden ist. Dies wird durch höchste Präzision bei der Oberflächenbearbeitung erreicht.

Die Module weisen zu den benachbarten Modulen hin Fügeflächen auf, die die Homogenität bzw. die Äquidistanz in der Belichtungszeile sicherstellen. Diese Fügeflächen brauchen sich nicht über die gesamte Seitenfläche der Module erstrecken. Es ist ausreichend, wenn sie sich im Bereich der Belichtungszeile befinden. Die Fügeflächen können senkrecht zur Längsrichtung der Belichtungszeile angeordnet sein, jedoch ist es zweckmäßig, die Fügeflächen zur Längsrichtung der Belichtungszeile insbesondere dann geneigt anzuordnen, wenn die Lichtquellen in zwei parallel verlaufenden Reihen jeweils versetzt gegeneinander angeordnet sind. Die Lichtquellen sind vorzugsweise als Chips monolithisch aufgebaut und die Seitenflächen dieser Chips sind dann zweckmäßigerweise parallel zur Fügefläche angeordnet.

Die Anordnung der Lichtquellen in zwei parallelen Reihen ist insbesondere deshalb zweckmäßig, weil die Lichtquellen Im Durchmesser größer sind als der Rasterabstand, d.h. der Abstand der Lichtquellen in Längsrichtung der Belichtungszeile. Der Abstand zwischen den Reihen muß wegen einer möglichst einfachen Aufbereitung der Druckdaten möglichst klein sein. Andererseits muß der Abstand zwischen einer Lichtquelle und der Fügefläche, die auch als Modulschnittkante bezeichnet werden kann,möglichst groß sein, damit die Lichtquellen beim Aneinanderreihen nicht beschädigt werden. Dadurch ergibt sich die gegen die Längsrichtung der Belichtungszeile geneigte Fügefläche. Der Fügespalt, d.h. der Abstand zwischen zwei benachbarten Chips kann damit so groß werden, daß die mechanischen Toleranzen der mit höchster Präzision gefertigten Fügeflächen sich nicht nachteilig auf die Homogenität der Gesamtzeile auswirken.

Die Anzahl der Lichtquellen auf einem Chip ist wegen der digitalen Ansteuerung vorzugsweise dyadisch, d.h. 32, 64, 128 und so weiter.

Die einzelnen, eine Belichtungszeile bildenden Module werden auf dem Modulträger derart montiert, daß eine sehr hohe Lagegenauigkeit gegeben ist und die Verbindung jederzeit wieder lösbar ist. Die Stromversorgung wird jedem Modul parallel zugeführt und derart mit dem Modul verbunden, daß eine Trennung der Verbindung jederzeit möglich ist. Daten und Steuerleitungen werden am ersten Modul zugeführt und mit geeigneten jederzeit lösbaren Verbindungen jeweils zum nächsten Modul des Zeichengenerators weiterverbunden. An dem Modulträger ist eine Kühlanordnung vorgesehen, die die Wärmeverlustleistung an ein externes Kühlsystem abgibt.

Weitere Vorteile und Weiterbildungen der Erfindung ergeben sich aus der nachfolgenden Beschreibung eines Ausführungsbeispieles anhand der Zeichnungen. Dabei zeigen:
FIG 1 einen im Querschnitt dargestellten, prinzipiellen Teilaufbau eines elektrofotografischen Druckers zum Erzeugen eines latenten, elektrostatischen Bildes,
FIG 2 in einer perspektivisch-axonometrischen Darstellung den Aufbau eines latente, elektrostatische Bilder erzeugenden Zeichengenerators,
FIG 3 eine perspektivische Darstellung 5 eines Befestigunselementes für die Fixierung des Zeichengenerators,
FIG 4 die Draufsicht auf ein für die Erzeugung latenter, elektrostatischer Bilder erforderliches Belichtungsmodul des Zeichengeneratörs,
FIG 5 die Anordnung der zu einer Belichtungszeile des Zeichengenerators zusammengefaßten lichtemittierenden Dioden (LED's),
FIG 6 einen querschnitt durch den Zeichengenerator mit einer ersten Ausführungsform zum Befestigen der Belichtungsmodule,
FIG 7 einen querschnitt durch den Zeichengenerator mit einer zweiten Ausführungsform zum Befestigen der Belichtungsmodule,
FIG 8 einen Querschnitt durch den Zeichengenerator mit einer dritten Ausführungsform zum Befestigen der Belichtungsmodule,
FIG 9 einen Schnitt durch den Zeichengenerator.

Die FIG 1 zeigt, wie ein Zeichengenerator 1 und eine Umdrucktrommel 2 in einem Druckergehäuse 3 eines Druckers eingebaut sind. Die Umdrucktrommel 2 ist dazu auf einer im Druckergehäuse 3 rotierbar gelagerten Spindel 20 axial festgelegt. Unterhalb der drehbar gelagerten Umdrucktrommel 2 ist in einem veränderbaren Abstand z3 der Zeichengenerator 1 in dem Druckergehäuse 3 befestigt. Der Zeichengenerator 1 ist dazu an seinen beiden Enden auf justierbaren Befestigungselementen 30, 31 fest montiert. Die im querschnitt winkelförmigen Befestigungselemente 30, 31 sind in das Druckergehäuse 3 derart integriert, daß die Lage der Befestigungsebenen 300 bzw. 310 der Befestigungselemente 30, 31 bezogen auf die Rotationsachse der Umdrucktrommel 2 mit einer Lehre auf den Abstand z3 justiert werden kann. Der so eingestellte Abstand z3 setzt sich dabei aus zwei verschiedenen Abständen z1, z2 zusammen. Für einen einwandfreien Betrieb des Druckers ist es unablässig, daß eine vorgegebene und auch einzuhaltende Gesamttoleranz für den eingestellten Abstand z3 durch auftretende Fertigungs- und Montagetoleranzen für die beiden Abstände z1, z2 nicht überschritten wird.

Bestimmt wird die Gesamttoleranz im wesentlichen durch eine Abbildungsoptik 10 des Zeichengenerators 1. So darf die Tiefenschärfe der Abbildungsoptik 10 durch die angesprochenen Toleranzen im Interesse einer guten Abbildungsqualität nicht verändert werden. Dies erklärt sich aus der Tatsache, daß durch die Abbildungsoptik 10 Bildpunkte von Lichtquellen,beispielsweise lichtemittierenden Dioden (LED's),auf die Umdrucktrommel 2 reproduziert werden. Angeordnet sind diese Lichtquellen jeweils auf einem Belichtungsmodul 11, das mit dem Steg eines T-förmig ausgebildeten Modulträgers 13 formschlüssig verbunden ist. Auf dem Steg des Modulträgers 13 sind weiterhin Anschlagelemente 12 vorgesehen, die ein Verschieben der Belichtungsmodule 11 im Betriebszustand des Zeichengenerators 1 in x-Richtung verhindern. Der Flansch des T-förmig ausgebildeten Modulträgers 13 weist zudem Laufrollen 130 auf, die jeweils paarweise an den beiden langen Stirnflächenseiten des Flansches diametral zueinander befestigt sind. Darüber hinaus gliedert sich die Grundfläche des Flansches in zwei Auflageflächen 131, 132 sowie einer von diesen beiden Auflageflächen 131, 132 abgesetzten Stufenfläche 133 auf, auf der mehrere eine Kühlanordnung 14 bildende Kühlelemente 140 befestigt,beispielsweise angelötet,sind.

Da eine Vielzahl von Lichtquellen vorhanden sind, entsteht eine hohe Wärmeverlustleistung, die abgeführt werden muß. Dies wird dadurch erreicht, daß die Module 11 eine Metallplatte 118 mit sehr guter Wärmeleitfähigkeit aufweisen, auf der die Bauteile angebracht sind. Als Material wird vorzugsweise Kupfer verwendet. Durch eine geeignete Verbindungstechnik wird ein sehr guter thermischer Kontakt sichergestellt. Der Modulträger 13 besteht vorzugsweise aus demselben Metall wie die Platten der Module 11 um Wärmespannungen, die den hochpräzisen Aufbau beeinträchtigen könnten, zu vermeiden. Die Auflageflächen der Module 11 und des Modulträgers 13 sind derart ausgebildet, daß eine sehr gute Wärmeleitfähigkeit vorhanden ist. Dies wird durch höchste Präzision bei der Oberflächenbearbeitung erreicht.

Für den Betrieb des Druckers wird der Zeichengenerator dadurch, daß die Laufrollen 130 in Führungsschienen 32 des Druckergehäuses 3 in x-Richtung bewegbar sind, so weit in das Druckergehäuse 3 eingeschoben, bis der Zeichengenerator 1 in den Befestigungsebenen 300, 310 mit seinen Auflageflächen 131, 132 auf den Befestigungselementen 30, 31 aufliegt. Der so eingebaute Zeichengenerator 1 bildet mit der Umdrucktrommel 2 bezüglich der in FIG 1 eingezeichneten Abstände z1 bis z3 eine konstruktive Einheit, die sich lediglich bei ständig wechselnden, unterschiedlichen Fertigungs- und Montagetoleranzen wieder ändert. So ergeben sich zum Beispiel in bezug auf einen tangentialen Abstand z4 zwischen der Umdrucktrommel 2 und der Abbildungsoptik 10 Fertigungstoleranzen, denen ein verändernder Spindelschlag der Umdrucktrommel 2 zugrundeliegt. Beträgt beispielsweise die zu fordernde Gesamttoleranz des Abstandes z3 0,1 mm und wird in Folge des Spindelschlages für den Abstand z4 eine Toleranz von ebenfalls 0,1 mm bei gleichzeitig hochgenauer Fertigung der Umdrucktrommel 2 berücksichtigt, so muß der Zeichengenerator 1 mit einer Genauigkeit von mindestens 0,01 mm gefertigt werden, um ein einwandfreies Abbilden der Bildpunkte von den Lichtquellen auf die Umdrucktrommel 2 zu gewährleisten. Hieraus ergeben sich sehr hohe Anforderungen an die konstruktive Gestaltung des Zeichengenerators 1 in Richtung der z-Koordinate, auf die im folgenden bei der Beschreibung der FIG 2 bis 9 eingegangen wird.

Die FIG 2 zeigt dazu in einer perspektivisch-axonometrischen Darstellung den prinzipiellen Aufbau des Zeichengenerators 1. Auf dem Steg des Modulträgers 13 sind in Längsrichtung die vier in FIG 1 angedeuteten Belichtungsmodule 11 form- und kraftschlüssig angeordnet. Hierfür werden beide Berührungsflächen sowohl die des Modulträgers 13 als auch die der Belichtungsmodule 11 in einem speziellen Fertigungsgang auf eine sehr hohe Genauigkeit mechanisch bearbeitet, um im Montagezustand zwischen den beiden Berührungsflächen einen Luftspalt kleiner als 2 µm zu erzielen. Die so angeordneten Belichtungsmodule 11 stoßen untereinander jeweils an mit höchster Präzision gefertigten Fügeflächen 116 zusammen. Der sehr kleine Luftspalt ist insbesondere im Interesse eines guten Wärmeüberganges zwischen den Berührungsflächen erforderlich. Das gleiche gilt in diesem Zusammenhang auch für den Luftspalt zwischen den Fügeflächen 116 von zwei sich berührenden Belichtungsmodulen 11, der ebenfalls kleiner als 2 µm ist. Die Gründe hierfür werden bei der Beschreibung der FIG 4, 5 näher erläutert. Damit das Aneinanderstoßen der jeweiligen Module 11 auch während des Betriebszustandes erhalten bleibt, wird für alle drei Koordinatenrichtungen die Lage der Belichtungsmodule 11 auf dem Modulträger 13 fixiert. Für die x-Richtung ist dazu bereits bei der Beschreibung der FIG 1 auf die Anschlagelemente 12 hingewiesen worden. In diesen Anschlagelementen 12 ist jeweils eine Durchtrittsöffnung 120 eingelassen, um die Anschlagelemente 12 beispielsweise mit Hilfe von Befestigungsschrauben 121 an einer vorgegebenen Stelle auf dem Steg des Modulträgers 13 zu befestigen. Der Abstand der Durchtrittsöffnungen 120 ist im Montagezustand der Anschlagelemente 12 so bemessen, daß die zwischen den Anschlagelementen 12 liegenden Module 11 in x-Richtung formschlüssig verspannt sind. Auf dem einen Anschlagelement 12 liegt darüber hinaus noch eine gedruckte Leiterplatte 15 auf, die gleichfalls mit der Befestigungsschraube 121 festgelegt wird. Das formschlüssige Fixieren der Module 11 in y- und z-Richtung wird bei der Beschreibung der FIG 6, 7, 8 näher erläutert.

Die FIG 2 zeigt außerdem, daß die Abbildungsoptik 10 in einem Abstand z4′ über der Moduloberfläche angeordnet ist und daß die Belichtungsmodule 11 an deren jeweils noch frei zugänglichen Stirnflächen eine flexible elektrische Flachbandleitung 4 aufweisen, über die sie mit Strom für die lichtemittierenden Dioden und Ansteuerungselektroniken versorgt werden. Dazu ist jede flexible Flachbandleitung 4 über eine Schraubverbindung 40 mit einem flächenförmigen elektrischen Zuleitungsstrang 5 verbunden, der sich in x-Richtung vorbei an allen auf dem Modulträger 13 angeordneten Belichtungsmodulen 11, auf beiden Längsseiten des Modulträgersteges erstreckt, Die Notwendigkeit eines solchen großflächig ausgestalteten Zuleitungsstranges 5 erklärt sich aus der Tatsache, daß aufgrund der großen Anzahl der auf den Modulen 11 des Zeichengenerators 1 integrierten lichtemittierenden Dioden Ströme von 80 bis 100 A nicht ungewöhnlich sind. Die Ansteuerung der lichtemittierenden Dioden wird über Daten- und Steuerleitungen 60 von einer mikroprozessorgesteuerten Einrichtung 6 vorgenommen, die hierfür unter anderem einen Zentralprozessor 61 und einen Speicher 62 enthält. Dieser mikroprozessorgesteuerten Einrichtung 6 nachgeschaltet sind ein Analog/Digitalwandler 63 sowie mehrere verstärkende Treiberbausteine 64, die auf der gedruckten Leiterplatte 17 angeordnet sind. Von den Treiberbausteinen 64 werden die Signale auf den Daten- und Steuerleitungen verstärkt an die lichtemittierenden Dioden weitergeleitet.

Der Zeichengenerator 1 weist außerdem unter der Auflagefläche 131 ein plattenförmig ausgestaltetes Feststellelement 16 und unter den Auflageflächen 131, 132 einen jeweils aus dem Modulträger 13 herausragenden Führungsbolzen 15 auf. Wird der Zeichengenerator 1 nun zum Einbau in das Druckergehäuse 3 mit seinen Führungsrollen 130 entlang der Führungsschiene 32 eingeschoben, so wird dabei der jeweils unterhalb der Auflageflächen 131, 132 mittig herausragende Führungsbolzen 15 entlang einer Rampe 311 der Befestigungselemente 30, 31 bis in den in FIG 3 dargestellten Anschlag eines sich zum Anschlag hin verjüngenden Führungsschlitzes 312 gebracht. Die Verjüngung des Führungsschlitzes 312 ist so bemessen, daß der Führungsbolzen 15 in y-Richtung spielfrei fixiert ist. Die Lagefixierung des Zeichengenerator 1 in x-Richtung wird durch das plattenförmige Feststellelement 16 bewirkt. Das Feststellelement 16 wird dazu in einer Ausnehmung 161 der Auflagefläche 131, mit der es eine bündige Oberfläche bildet, derart befestigt, daß jeweils ein gleichgroßes Teil des Feststellelementes 16 auf den beiden Längsseiten des Zeichengenerators 1 herausragt. In diesem herausragenden Teil ist jeweils in der Mitte eine weitere Durchtrittsöffnung 160 eingelassen. Liegt der Zeichengenerator 1 mit seiner Auflagefläche 132 in der Berührungsebene 310 auf dem Befestigungselement 31 auf und liegt der Zeichengenerator 1 gleichfalls mit seiner Auflagefläche 131 in der Berührungsebene 300 auf dem Befestigungselement 30 auf, so wird dieser durch zwei weitere Befestigungsschrauben 162, die in einer entsprechenden Gewindebohrung 301 gemäß der Darstellung in FIG 1 eingelassen sind, in x-Richtung fixiert. Der Zeichengenerator 1 bzw. der Modulträger 13 ist somit gegenüber der in FIG 1 dargestellten Umdrucktrommel 2 in allen drei Koordinatenrichtungen eindeutig festgelegt.

Um im folgenden mit dem so positionierten Zeichengenerator 1 latente, elektrostatische Bilder auf der Umdrucktrommel 2 zu erzeugen und dadurch letztlich auf einem Aufzeichnungsträger beliebige Zeichen drucken zu können, sind auf den Metallplatten (10) der Belichtungsmodule 11, wie die FIG 4 zeigt, in einer Belichtungszeile 114 in einem regelmäßigen Abstand die lichtemittierenden Lichtquellen 113 als Chips 112 mit paarweise parallelen Seiten und je nach Druckraster mit 64 oder 128 enthaltenen LED's monolithisch integriert. Stellvertretend hierfür sind in FIG 4 Punkte als LED's eingezeichnet. Darüber hinaus sind in der FIG 5 die LED's vergrößert als konzentrische Kreise mit dem Durchmesser D dargestellt. Gemäß der FIG 5 sind die einzelnen LED's in der Belichtungszeile 114 bzw. auf den Chips 112 in zwei in einem äquidistanten Abstand A verlaufenden Reihen jeweils im Abstand A um einen Versatz R angeordnet. Bestimmt wird dieser Versatz in Abhängigkeit vom Druckraster. Typische verwendete Druckraster sind z. B. 240 dpi (dots per inch), 300 dpi und 600 dpi. Das Versetzen der LED's 113 ist unter anderem deshalb erforderlich, weil der Durchmesser D der LED's 113 für die genannten Druckraster größer ist als der daraus resultierende Versatz R und deshalb die LED's 113 nicht in einer einreihigen, durchgehenden Belichtungszeile 114 angeordnet werden können. Im übrigen ist die Zahl 64 bzw. 128 für die Anzahl der LED's 113 pro Chip 112 auf den Metallplatten 118 des Zeichengenerators 1 nicht willkürlich gewählt, sondern orientiert sich an Gegebenheiten, die mit der digitalen Ansteuerung der LED's 113 zusammenhängen. Für diese digitale Ansteuerung ist für jede LED-Reihe des Chips 112 auf der Metallplatte 118, wie in FIG 4 zu sehen, ein integrierter Schaltkreis 111 vorgesehen. Jeder dieser integrierten Schaltkreise 111 ist über ein Bussystem 110 sowohl mit der flexiblen Flachbandleitung 4 als auch über die Treiberbausteine 64 auf der gedruckten Leiterplatten 17 mit den Daten und Steuerleitungen 60 verbunden und damit an die Stromversorgung bzw. die mikroprozessorgesteuerte Einrichtung 6 angeschlossen. In dieser Einrichtung 6 werden sämtliche Druckdaten von den lichtemittierenden Dioden 113 in der Belichtungszeile 114 gespeichert und aufbereitet. Die Anzahl dieser Druckdaten hängt dabei im wesentlichen von dem Abstand A zwischen den beiden LED-Reihen ab. Je kleiner dieser Abstand A ist, desto einfacher können die Druckdaten in der mikroprozessorgesteuerten Einrichtung 6 aufbereitet werden. Diese aufgrund der Elektronik an den Abstand A gestellte Forderung läßt sich jedoch dann nicht mehr einhalten, wenn die in FIG 5 ausgebildete Belichtungszeile 114 gemäß der Darstellung in FIG 4 in einzelne Chips 112 unterteilt werden soll und dabei ein Abstand zwischen einer Trennungslinie S...S′ und den dazu benachbarten LED's 113 möglichst groß sein soll, um diese nicht zu beschädigen. Der größtmögliche Abstand B wäre in diesem Fall genau dann gegeben, wenn der Abstand A zwischen den beiden LED-Reihen unendlich groß wäre. Die Lösung dieses Optimierungsproblems ist durch die Gleichung$\text{A = 4 R}$ gegeben. Dies ist gleichbedeutend damit, daß die Belichtungszeile 114 in der Mitte zwischen zwei benachbarten LED's 113 auf der LED-Reihe unter einem Winkel von α = 76° durchgetrennt wird. Je nachdem, welches Druckraster für den Zeichengenerator 1 gewählt wird, ergibt sich eine unterschiedliche Anzahl von chips 112 auf der Metallplatte 118 des einzelnen Moduls 11. Hierbei muß es in jeden Fall gewährleistet sein, daß auf der Metallplatte 118 des Moduls 11 in x-Richtung ein ganzzahliges Vielfaches der Chips 112 angeordnet ist. Andererseits ist die Anzahl der Belichtungsmodule 11 für verschiedene Formate von Aufzeichnungsträgern optimiert, wie die nachstehende Tabelle verdeutlicht.

Entsprechend der Moduleinteilung wird der Rohling, aus dem die einzelnen Belichtungsmodule 11 gefertigt werden, unter dem Winkel α im Bereich der Belichtungszeile 114 besonders sorgfältig durchgetrennt und danach noch mit höchster Toleranzgenauigkeit mechanisch bearbeitet. Dieses ist deshalb erforderlich, damit die durch die mechanische Bearbeitung entstehenden Fügeflächen 116 die Homogenität der gesamten Belichtungszeile 114 über alle Belichtungsmodule 11 des Zeichengenerators 1 beim Verspannen der Module 11 in x-Richtung nicht nachteilig beeinflussen. Daß diese Fügeflächen 116 sich nicht nachteilig auf die Homogenität auswirken, ist andererseits erst durch einen genügend großen Fügespalt 115 zwischen den einzelnen Chips 112 auf jedem Modul 11 gegeben. Die Größe des Fügespalts 115 ist aber wiederum weitestgehend davon abhängig, wie groß der Abstand B zwischen der Trennungsline S...S′ und den benachbarten LED's 113 ist.

Die FIG 6 zeigt einen Querschnitt durch den Zeichengenerator 1, um damit die Fixierung der einzelnen Module 11 auf den Steg des T-förmig ausgebildeten Modulträgers 13 zu verdeutlichen. Die Voraussetzung für eine derartig funktionierende erste Befestigungseinrichtung 7, wie sie in FIG 6 dargestellt ist, sind die mit höchster Präzision mechanisch bearbeiteten Berührungsflächen des Modulträgers 13 und der einzelnen Module 11. Das gleiche gilt in diesem Zusammenhang auch für eine Anlagefläche 134 des Modulträgers 13. An dieser Anlagefläche 134 liegt im montierten Zustand des Belichtungsmoduls 11 ein Anlagestift 117 formschlüssig an. Gemäß der Darstellung in FIG 2 sind für jedes Belichtungsmodul 11 zwei solcher Anlagestifte 117 vorgesehen. Die Anlagestifte 117 sind dazu mit festem Sitz In die jeweiligen Belichtungsmodule 11 eingelassen. Jedes dieser Belichtungsmodule 11 weist darüber hinaus auf der Berührungsfläche zwischen den beiden Anlagestiften 117 in einem Abstand x1 von diesen eine Gewindebohrung auf, in die eine Schraube 74 mit einem den Schraubenschaft umgebenden, sich zum Schraubenkopf hin in radialer Richtung verbreitenden ersten Formteil 71 eingelassen ist. Um dieses Formteil wird eine auf Zugbeanspruchung belastbare Schraubenfeder 70 eingehängt. In diese Schraubenfeder 70 ist ein zweites Formteil 73 eingesetzt. Dieses zweite Formteil 73 weist dazu einen zylindrischen Schaft 730 mit einem Innen- und Außengewinde auf. Das Außengewinde ist dabei in axialer Richtung nur soweit ausgebildet, um eine Sechskantschraubenmutter 732 mit einer durch mechanisches Bearbeiten ausgebildeten segmentartigen Nase 731 auf den zylindrischen Schaft befestigen zu können. Der Einbau dieses Formteils 73 in die Feder 70 erfolgt derart, daß das andere Federende die Nase 731 umgibt. Geführt wird diese Feder 70 in einer Bohrung 135, die beispielsweise unter einem Winkel β von 55° zur Berührungsfläche des Modulträgers 13 von dieser Berührungsfläche den Steg des Modulträgers 13 zunächst bis zum Steg-Flanschübergang durchdringt. An dieser Stelle verkleinert sich die Bohrung 135 maximal auf den Durchmesser einer Bewegungsschraube 72 bis zur Grundfläche des Modulträgerflansches. Am jeweiligen Ende der Bohrung 135 ist diese entsprechend der äußeren Abmaße des Schraubenkopfes der Bewegungsschraube 72 bzw. der Abmaße der Schraube 74 und des ersten Formteils 71 großzügig aufgebohrt. Im Montagezustand des Moduls 11, wenn dieses mit seiner Berührungsfläche auf dem Steg des Modulträgers 13 aufliegt, wird das Modul 11 durch die in z-und y-Richtung wirkende Federkraft beim Drehen der Bewegungsschraube 72 im Uhrzeigersinn mit dem Steg des Modulträgers 13 fest verspannt und andererseits der Anlagestift 117 des Belichtungsmodüls 11 an die Anlagefläche 134 des Modulträgers 13 gedrückt.

Die FIG 6 zeigt außerdem, wie der flächenförmige elektrische Zuleitungsstrang 5 in Verbindung mit der flexiblen Flachbandleitung 4 aufgebaut ist. Danach ist der Zuleitungsstrang 5 auf beiden Längsseiten des Modulträgerstegs jeweils schichtweise aus drei nicht elektrisch leitfähigen Isolierschienen 50, jeweils zwei gegenüber das Massepotential des Modulträgers 13 potentialmäßig voneinander abweichenden Stromversorgungsschienen 51, 52 und jeweils aus einer zweipoligen Kontaktschiene 53 zusammengesetzt, wobei die Kontaktschiene 53 jeweils über zwei Stromzuführungen 56 mit den Stromversorgungsschienen 51, 52 verbunden ist. Darüber hinaus weist die Kontaktschiene 53 einen senkrecht nach außen abstehenden Gewindezapfen 54 auf, auf den nacheinander die flexible Flachbandleitung 4, eine Scheibe 55 aufgeschoben und durch die Schraubverbindung 40 der Kontakt zwischen der Kontaktschiene 53 und dem flexiblen Flachband 4 hergestellt wird. Befestigt wird der flächenförmige elektrische Zuleitungsstrang 5, in dem zunächst in abwechselnder Reihenfolge die nicht elektrisch leitfähigen Isolierschienen 50 und die Stromversorgungsschienen 51, 52 sowie danach die Kontaktschiene 53 an die jeweilige Längsseite des Modulträgerstegs angeklebt werden.

Alternativ zu der soeben beschriebenen Ausführungsform für die Modulbefestigung zeigt die FIG 7 eine Möglichkeit auf, die Belichtungsmodule 11 mit einer koptschraube 72a einer zweiten Befestigungseinrichtung 7a direkt zu verschrauben und dabei für die der Verschraubung entgegenwirkende Kraft eine Druckfeder 70a zu verwenden. Zur Führung der zweiten Befestigungseinrichtung 7a ist wieder unter dem Winkel β zur Berührungsfläche des Modulträgerstegs eine Bohrung 135a in diesen eingelassen. Die zweite Befestigungseinrichtung 7a wird zum Fixieren der Belichtungsmodule 11 von der Grundfläche des Flansches aus in die Bohrung 135a eingeführt.

Eine weitere Alternative zum Fixieren der Module 11 auf den Modulträgersteg zeigt die FIG 8 auf. Im Unterschied zu den beiden vorangegangenen Ausführungsformen wird eine dritte Befestigungseinrichtung 7b von der Modulseite in eine weitere Bohrung 135b eingelassen, die im Winkel β zur Berührungsfläche des Belichtungsmoduls 11 geneigt ist. Die der verspannung durch eine weitere Kopfschraube 72 b entgegenwirkende Federkraft wird mittels einer auf Druckbeanspruchungen reagierenden Tellerfeder 70b erzeugt. Diese Ausführungsformen der Modulfixierung kann jedoch nur für Belichtungsmodule 11 verwendet werden, bei denen die Integrationsdichte der Chips 112 nahezu um die Hälfte geringer ist. So ist diese Art der Modulbefestigung beispielsweise bei Zeichengeneratoren 1 mit einem Druckraster von 240 dpi möglich.

Die FIG 9 zeigt in einem Schnitt durch den Zeichengenerator 1,wie dieser in dem Druckergehäuse 3 in y-Richtung fixiert ist. Dazu ist insbesondere dargestellt, wie der Führungsbolzen 15 in den Steg des Modulträgers 13 eingelassen ist. Außerdem ist gezeigt, wie die Abbildungsoptik 10 gegenüber der Umdrucktrommel 2 und den Lichtquellen 113 auf dem Chip 112 der Belichtungsmodule 11 in z- und y-Richtung angeordnet ist. Die Abbildungsoptik 10 ist bezüglich ihrer Abbildungsgeometrie so beschaffen, daß die in der Belichtungszeile 114 des Belichtungsmoduls 11 erzeugten Lichtpunkte Jeweils in einem Abbildungsmaßstab 1:1 auf die Umdrucktrommel 2 projiziert werden. Um eine sehr gute Abbildungsqualität der Lichtpunkte zu erreichen, müssen die eingezeichneten Abstände z4, z4′ identisch sein. Die Abbildungsoptik 10 ist dazu in einer Abdeckung 8 integriert und mit dieser über die Belichtungszeile 114 bzw. den Chips 112 mittig positioniert. Die Abdeckung 8 ihrerseits ist durch Abstandshalter 9 gegenüber den Belichtungsmodulen 11 fixiert. Darüber hinaus ist die Abdeckung 8 derart ausgestaltet, daß der Zeichengenerator 1 bis zu den Laufrollen 130 gegen äußere Verschmutzung geschützt ist, die insbesondere beim Entwickeln der latenten, elektrostatischen Bilder auf der Umdrucktrommel 2 auftritt. Die Abbildungsoptik 10 ihrerseits, die sich nach FIG 2 über die gesamte Belichtungszeile 114 des Zeichengenerators 1 erstreckt und dabei jeden Lichtpunkt der lichtemittierenden Dioden 113 im genannten Abbildungsmaßstab auf die Umdrucktrommel 2 projiziert, ist durch einen während des Abbildungsvorganges die Abbildungsoptik 10 nicht bedeckenden Verschlußmechanismus 90 gegen Verunreinigungen geschützt. Der Verschlußmechanismus 90 ist dazu auf der Abdeckung 8 in y-Richtung verschiebbar gelagert.

### Bezugszeichenliste

1 Zeichengenerator
2 Umdrucktrommel
3 Druckergehäuse
4 Flachbandleitung
5 Zuleitungsstrang
6 mikroprozessorgesteuerte Einrichtung
7, 7a, 7b Befestigungseinrichtung
8 Abdeckung
9 Abstandshalter
10 Abbildungsoptik
11 Belichtungsmodul
12 Anschlagelement
13 Modulträger
14 Kühlanordnung
15 Führungsbolzen
16 Feststellelement
17 Leiterplatte
20 Spindel
30, 31 Befestigungselement
32 Führungsschiene
40 Schraubverbindung
50 Isolierschiene
51, 52 Stromversorgungsschiene
53 Kontaktschiene
54 Gewindezapfen
55 Scheibe
56 Stromzuführung
60 Daten- und Steuerleitung
61 Zentralprozessor
62 Speicher
63 Analog-Digital-Wandler
64 Treiberbaustein
70 Schraubenfeder (Zugfeder)
70a Druckfeder
70b Tellerfeder
71 erstes Formteil
72 Bewegungsschraube
72a, 72b Kopfschrauben
73 zweites Formteil
74 Schraube
90 Verschlußmechanismus
110 Bussystem
111 integrierter Schaltkreis
112 Chip
113 Lichtquelle (LED)
114 Belichtungszeile
115 Fügespalt
116 Fügefläche
117 Anlagestift
118 Metallplatte, Tragerplatte
120, 160 Durchtrittsöffnung
121 Befestigungsschraube
130 Führungsrolle
131, 132 Auflagefläche
133 abgesetzte Stufenfläche
134 Anlagefläche
135, 135a, 135b Bohrung
140 Kühlelemente
161 Ausnehmung
162 Befestigungsschraube
300, 310 Befestigungsebene
301 Gewindebohrung
311 Rampe
312 Führungsschlitz
730 zylindrischer Schaft
731 Nase
732 Sechskantschraubenmutter
A Abstand zwischen den beiden LED-Reihen auf dem Chip
B größtmöglicher Abstand zwischen der Trennungslinie S...S′ und der benachbarten Lichtquelle
D Durchmesser der LED's
R Versatz zwischen zwei Lichtquellen
x1 Abstand zwischen den Anlagestiften und einer Gewindebohrung auf der Berührungsfläche des Belichtungsmoduls
z1 Abstand zwischen der Rotationsachse der Spindel und der Abbildungsoptik
z2 Abstand zwischen der Abbildungsoptik und den Befestigungsebenen
z3 Abstand zwischen der Rotationsachse der Spindel und den Befestigungsebenen
z4 tangentialer Abstand zwischen der Umdrucktrommel und der Abbildungsoptik
z4′ Abstand zwischen der Abbildungsoptik und der Moduloberfläche
α Neigungswinkel der Fügeflächen
β Neigungswinkel der Bohrungen

## Patentansprüche

1. Zeichengenerator für einen nichtmechanischen Drucker, insbesondere elektrofotografischen Drucker, mit folgenden Merkmalen:
a) auf einem Modulträger (13) sind mehrere Lichtquellen (113) aufweisende Belichtungsmodule (11) lösbar angeordnet,
b) jedes Belichtungsmodul (11) ist mit dem Modulträger (13) wärmeleitend verbunden,
c) jedes Belichtungsmodul (11) weist eine Trägerplatte (118) mit mindestens einer Fügefläche (116) auf, über die die Belichtungsmodule (11) spaltfrei aneinanderliegen,
d) die Lichtquellen (113) sind auf Chips (112) integriert, die auf den Belichtungsmodulen (11) gegenüber der Fügefläche (116) der Trägerplatte (118) rückversetzt angeordnet sind.

2. Zeichengenerator nach Anspruch 1, **dadurch gekennzeichnet**, daß die Auflageflächen der Belichtungsmodule (11) und des Modulträgers (13) derart ausgebildet sind, daß eine sehr gute Wärmeleitfähigkeit vorhanden ist.

3. Zeichengenerator nach Anspruch 1 oder 2, **dadurch gekennzeichnet**, daß die Trägerplatten (118) der Belichtungsmodule (11) aus demselben Material bestehen wie der Modulträger (13).

4. Zeichengenerator nach Anspruch 1, **dadurch gekennzeichnet**, daß die der Fügefläche (116) in einer Belichtungszeile (114) benachbarten Lichtquellen (113) in einem Abstand (B) zur Fügefläche (116) angeordnet sind.

5. Zeichengenerator nach Anspruch 1 oder 4, **dadurch gekennzeichnet**, daß die Fügefläche (116) nur im Bereich der Belichtungszeile (114) vorhanden ist.

6. Zeichengenerator nach Anspruch 1, 4 oder 5, **dadurch gekennzeichnet**, daß die Fügefläche (116) zur Längsrichtung der Belichtungszeile (114) geneigt ist.

7. Zeichengenerator nach Anspruch 1 oder einem der Ansprüche 4 bis 6, **dadurch** **gekennzeichnet**, daß die Lichtquellen (113) in der Belichtungszeile (114) jeweils in zwei längs der Belichtungszeile (114) parallel verlaufende Lichtquellen (113) aufweisende Reihen, innerhalb der jeweiligen Reihe äquidistant und bezogen auf die jeweils andere Reihe versetzt angeordnet sind und daß die Fügefläche (116) zwei benachbarte Lichtquellen (113) jeder Reihe der Belichtungszeile (114) trennt.

8. Zeichengenerator nach einem der Ansprüche 4 bis 7, **dadurch gekennzeichnet**, daß eine Trennungslinie (S ... S′) der Chips (112) parallel zur Fügefläche (116) angeordnet ist und daß auf dem Belichtungsmodul (11) ein ganzzahliges Vielfaches der Chips (112) angeordnet ist.

9. Zeichengenerator nach Anspruch 8, **dadurch gekennzeichnet**, daß die Chips (112) in bezug auf die Anzahl der integrierten Lichtquellen (113) für ein Druckraster des latenten, elektrostatischen Bildes dyadisch aufgebaut sind.

10. Zeichengenerator nach einem der Ansprüche 1 bis 3, **dadurch** **gekennzeichnet** , daß der Modulträger (13) T-förmig ausgebildet ist und an den Modulträgerflansch beidseitig jeweils diametral zueinander angeordnete Laufrollen (130) befestigt sind.

11. Zeichengenerator nach einem der Ansprüche 1 bis 3, **dadurch** **gekennzeichnet**, daß die Belichtungsmodule (11) elektrisch miteinander über parallel zugeführte Leitungen (4, 5, 60) lösbar verbunden sind.

12. Zeichengenerator nach Anspruch 11, **dadurch gekennzeichnet**, daß die stromzuführende Leitung (5) flächenförmig ausgebildet ist, an den Seitenflächen des Modulträgerstegs befestigt ist und mit der an den Belichtungsmodulen (11) kontaktierten Leitung (4) durch eine Schraubverbindung (40) verbunden ist.

13. Zeichengenerator nach einem der Ansprüche 1 bis 3, **dadurch** **gekennzeichnet**, daß an dem Modulträger (13) eine Kühlanordnung (14) vorgesehen ist, die die Wärmeverlustleistung an ein externes Kühlsystem abgibt.

## Claims

1. Character generator for a non-mechanical printer, in particular electrophotographic printer, having the following features:
a) exposure modules (11) having a plurality of light sources (113) are detachably arranged on a module carrier (13),
b) each exposure module (11) is connected to the module carrier (13) in a heat-conducting manner,
c) each exposure module (11) has a carrier plate (118) with at least one joint surface (116) via which the exposure modules (11) adjoin one another in a gap-free manner,
d) the light sources ( 113 ) are integrated on chips (112) which are arranged on the exposure modules (11) set back with respect to the joint surface (116) of the carrier plate (118).

2. Character generator according to Claim 1, characterised in that the support surfaces of the exposure modules (11) and of the module carrier (13) are constructed in such a way that a very good thermal conductivity is present.

3. Character generator according to Claim 1 or 2, characterised in that the carrier plates (118) of the exposure modules (11) consist of the same material as the module carrier (13).

4. Character generator according to Claim 1, characterised in that the light sources (113) adjacent to the joint surface (116) in an exposure line (114) are arranged at a distance (B) from the joint surface (116).

5. Character generator according to Claim 1 or 4, characterised in that the joint surface (116) is only present in the region of the exposure line (114).

6. Character generator according to Claim 1, 4 or 5, characterised in that the joint surface (116) is inclined towards the longitudinal direction of the exposure line (114).

7. Character generator according to Claim 1 or one of Claims 4 to 6, characterised in that the light sources (113) in the exposure line (114) are arranged in each case in two rows having light sources (113) running parallel along the exposure line (114), and arranged equidistantly within the respective row and offset in relation to the respective other row, and in that the joint surface (116) divides two adjacent light sources (113) of each row of the exposure line (114).

8. Character generator according to one of Claims 4 to 7, characterised in that a dividing line (S ... S′) of the chips (112) is arranged parallel to the joint surface (116), and in that an integral multiple of the chips (112) is arranged on the exposure module (11).

9. Character generator according to Claim 8, characterised in that these chips (112) are of dyadic construction in relation to the number of integrated light sources (113) for a printing matrix of the latent, electrostatic image.

10. Character generator according to one of Claims 1 to 3, characterised in that the module carrier (13) is of T-shaped construction and running rollers (130) which are arranged in each case diametrically with respect to one another are mounted on both sides of the module carrier flange.

11. Character generator according to one of Claims 1 to 3, characterised in that the exposure modules (11) are electrically connected to one another in a detachable manner via lines (4, 5, 60) which are supplied in parallel.

12. Character generator according to Claim 11, characterised in that the current-supplying line (5) is of planar construction, is mounted on the side faces of the module character web, and is connected by means of a screw connection (40) to the line (4) which is in contact with the exposure modules (11).

13. Character generator according to one of Claims 1 to 3, characterised in that a cooling arrangement (14) is provided on the module carrier (13), which cooling arrangement transmits the heat loss power to an external cooling system.

## Revendications

1. Générateur de caractère pour une imprimante non mécanique, notamment une imprimante électrophotographique présentant les caractéristiques suivantes :
a) plusieurs modules d'exposition (11) comportant des sources de lumière (113) sont montés de façon amovible sur un porte-modules (13),
b) chaque module d'exposition (11) est raccordé au porte-modules (13) de manière à établir une conduction thermique,
c) chaque module d'exposition (11) possède une plaque de support (118) comportant au moins une surface de jonction (116), au moyen de laquelle les modules d'exposition (111) sont appliqués les uns contre les autres sans fente,
d) les sources de lumière (113) sont intégrées sur des microplaquettes ( 112 ), qui sont disposées sur les modules d'exposition (11) en étant décalées en retrait par rapport à la surface de jonction (116) de la plaque de support (118).

2. Générateur de caractères suivant la revendication 1, caractérisé par le fait que les surfaces d'appui des modules d'exposition (11) du porte-modules (13) sont agencées de manière qu'il existe une très bonne conductibilité thermique.

3. Générateur de caractères suivant la revendication 1 ou 2, caractérisé par le fait que les plaques de support (118) des modules d'exposition (11) sont réalisées avec le même matériau que le porte-modules (13).

4. Générateur de caractères suivant la revendication 1, caractérisé par le fait que les sources de lumière (113), qui sont voisines de la surface de jonction (116) dans une ligne d'exposition (114), sont disposées à une distance (B) de la sur face de jonction (116).

5. Générateur de caractères suivant la revendication 1 ou 4, caractérisé par le fait que la surface de jonction (116) est présente uniquement au voisinage de la ligne d'exposition (114).

6. Générateur de caractères suivant la revendication 1, 4 ou 5, caractérisé par le fait que la surface de jonction (116) est inclinée par rapport à la direction longitudinale de la ligne d'exposition (114).

7. Générateur de caractères suivant la revendication 1 ou l'une des revendications 4 à 6, caractérisé par le fait que les sources de lumière (113) sont disposées dans la ligne d'exposition (114), respectivement suivant deux rangées possédant des sources de lumière (113) qui s'étendent parallèlement à la ligne d'exposition (114), les sources de lumière étant équidistantes à l'intérieur de la rangée respective et décalées par rapport aux sources de lumière de l'autre rangée respective, et que la surface de jonction (116) sépare deux sources de lumière voisines (113) de chaque rangée de la ligne d'exposition (114).

8. Générateur de caractères suivant l'une des revendications 4 à 7, caractérisé par le fait qu'une ligne de séparation (S...S′) des microplaquettes (112) est disposée parallèlement à la surface de jonction (116) et qu'un nombre, égal à un multiple entier, des microplaquettes (112) sont disposées sur le module d'exposition (11).

9. Générateur de caractères suivant la revendication 8, caractérisé par le fait que les microplaquettes (112) sont constituées sous forme dyadique en rapport avec le nombre des sources de lumière intégrées (113) pour une trame d'impression de l'image électrostatique latente.

10. Générateur de caractères suivant l'une des revendications 1 à 3, caractérisé par le fait que le porte-modules (13) est réalisé en forme de T et que des galets de roulement (130), diamétralement opposés, sont fixés respectivement des deux côtés sur la bride du porte-modules.

11. Générateur de caractères suivant l'une des revendications 1 à 3, caractérisé par le fait que les modules d'exposition (11) sont raccordés électriquement entre eux de façon amovible par l'intermédiaire de conducteurs parallèles (4,5,60).

12. Générateur de caractères suivant la revendication 11, caractérisé par le fait que la ligne d'alimentation en courant (5) est réalisée avec une forme plate, est fixée sur les côtés latéraux de la barrette du porte-modules et est raccordée selon une liaison à vis (40) à la ligne (4) qui est placée en contact avec les modules d'exposition (11).

13. Générateur de caractères suivant l'une des revendications 1 à 3, caractérisé par le fait que sur le porte-modules (13) est prévu un dispositif de refroidissement (14) qui délivre la puissance thermique dissipée à un système extérieur de refroidissement.
